# EUROPÄISCHE PATENTSCHRIFT

(11) **EP 1 802 815 B1**
(45) Veröffentlichungstag und Bekanntmachung des Hinweises auf die Patenterteilung: **13.04.2011**
(21) Anmeldenummer: 05779399.4
(22) Anmeldetag: 23.08.2005
(51) Int. Cl.: E03C 1/04, E03C 1/05

(54) **WECHSELDUSCHE MIT EINER INTERVALLSCHALTEINRICHTUNG ZUM STEUERN EINES ABWECHSELNDEN HEISS- UND KALTDUSCHENS**
ALTERNATING SHOWER COMPRISING A SHOWER INTERVAL SWITCH FOR CONTROLLING AN ALTERNATING HOT AND COLD SHOWER
CIRCUIT DE DOUCHE A INTERVALLE ET DOUCHE A ALTERNANCE EQUIPEE DE CE CIRCUIT

(30) Priorität: 23.08.2004 DE 202004013195 U
(43) Veröffentlichungstag der Anmeldung: 04.07.2007
(73) Patentinhaber: Westarp, Bernt, 40882 Ratingen (DE)
(72) Erfinder: Westarp, Bernt, 40882 Ratingen (DE)
(74) Vertreter: Hauck Patent- und Rechtsanwälte
(86) Internationale Anmeldenummer: PCT/DE2005/001488
(87) Internationale Veröffentlichungsnummer: WO 2006/021201

(56) Entgegenhaltungen:
- EP-A- 1 170 424
- DE-A1- 19 501 716
- DE-A1- 19 702 358
- DE-U1- 20 319 810
- US-A- 5 121 511

## Beschreibung

Die vorliegende Erfindung betrifft eine Wechseldusche mit den Merkmalen des Oberbegriffs non patentanspruch 1.

Es ist bekannt, dass Wechselbäder auf den menschlichen Körper eine stimulierende, abhärtende und/oder heilende Wirkung ausüben. Bei derartigen Wechselbädern wird der menschliche Körper abwechselnd mit Warmwasser und Kaltwasser in Berührung gebracht. Ähnliche Effekte ergeben sich, wenn ein solcher abwechselnder Kontakt mit Warmwasser und Kaltwasser mit Hilfe von Duschen bewirkt wird. So ist es bekannt, zur Erzielung derartiger Effekte die Dusche bzw. deren Mischer manuell so zu betätigen bzw. einzustellen, dass die Dusche abwechselnd Warmwasser und Kaltwasser über bestimmte Zeitintervalle abgibt. Hierbei muss jedoch jedes Mal dann, wenn von Warmwasser auf Kaltwasser oder umgekehrt umgeschaltet werden soll, ein manueller Einstellvorgang erfolgen, was unbequem und lästig ist. Insbesondere ist dies bei sehr kurzen Zeitintervallen der Aufeinanderfolge von Warmwasser und Kaltwasser unbequem und teilweise gar nicht durchführbar, da beim Umschalten auf Warmwasser immer wieder erneut eine Regulierung vorgenommen werden muss, um die gewünschte für den Körper angenehme Warmwassertemperatur zu erreichen.

Aus der DE 202 07 365 U1 ist eine sogenannte Heiß-Kalt-Dusche bekannt, die eine Durchmischungseinheit aufweist, von der ein Doppelbrausenschlauch zu einem mit zwei Kammern versehenen Duschkopf führt. Dieses Duschsystem ist relativ kompliziert ausgebildet, da hierbei eine spezielle aufwendige Durchmischungseinheit Verwendung findet und ein Doppelbrausenschlauch mit einem speziell ausgebildeten Duschkopf benötigt werden. Neben den üblichen Betriebszuständen "Kaltduschen" und "Heißduschen" ist mit dieser Dusche ein Betriebszustand "Heiß-Kalt-Duschen" einstellbar, bei dem aus einer der beiden Kammern des Doppelduschkopfes heißes Wasser ausströmt, während aus der zweiten Kammer gleichzeitig kaltes Wasser fließt. Hierbei geht es somit um die gleichzeitige Abgabe von Kaltwasser und Heißwasser aus einem einzigen Duschkopf. Darüber hinaus ist in dieser Veröffentlichung darauf hingewiesen, dass die Absperrvorrichtungen des Ventilsystems elektrisch über einen Computer und ein Bedienungspult gesteuert werden können, an denen der gewünschte Betriebszustand der Dusche wählbar und einstellbar ist. Auch kann eine bestimmte Zeit gewählt werden, über die der gewünschte Betriebszustand aktiviert bleibt, oder nach der der Betriebszustand automatisch gewechselt werden soll. Ein spezieller Hinweis, dass hiermit abwechselnd heißes und kaltes Wasser aus beiden Kammern des Doppelduschkopfes abgegeben werden soll, ist in dieser Veröffentlichung jedoch nicht enthalten.

Aus der DE 25 38 444 A1 ist eine Wechseldusche mit den Merkmalen des Oberbegriffs von Patentanspruch 1 bekannt. Bei dieser bekannten Duscheinrichtung befindet sich das Absperrorgan in der vom Mischer zum Duschkopf führenden Leitung, und das zweite Absperrorgan ist innerhalb der Bypassleitung angeordnet. Bei beiden Absperrorganen handelt es sich um elektrische Magnetventile, die die zugehörige Leitung öffnen und schließen.

Der vorliegenden Erfindung liegt die Aufgabe zugrunde, eine Wechseldusche der angegebenen Art zu schaffen, die von einer herkömmlichen Dusche besonders einfach und bequem umrüstbar ist.

Diese Aufgabe wird erfindungsgemäß bei einer Wechseldusche der angegebenen Art durch die kennzeichnenden Merkmale von Patentanspruch 1 gelöst.

Weiterbildungen der Erfindung gehen aus den Unteransprüchen hervor.

Die erfindungsmäß ausgelbildete wechseldusche weist eine in die vom Mischer zum Duschkopf führende Leitung mündende Bypassleitung auf , in der ein zweites Absperrorgan angeordnet ist, das von der Steuereinheit intervallartig steuerbar ist. Bei dieser Ausführungsform wird das zweite Absperrorgan parallel zum ersten Absperrorgan gesteuert, und zwar im umgekehrten Sinne wie dieses. Mit anderen Worten, wenn das erste Absperrorgan in der Heißwasserzuleitung zugesteuert wird, wird das zweite Absperrorgan in der Bypassleitung geöffnet. Wird das erste Absperrorgan aufgesteuert, wird das zweite Absperrorgan in der Bypassleitung zugesteuert. Hiermit wird erreicht, dass im Wechselduschbetrieb bei gesperrtem Heißwasserzufluss (erstes Absperrorgan in der Zu-Stellung) der Kaltwasserzufluss über die Bypassleitung, d.h. über den vollen Leitungsquerschnitt, erfolgt.

Bei dem zweiten Absperrorgan handel/es rich um ein am Abzweigpunkt der Bypassleitung von der Kaltwasserzuleitung angeordnetes Zweiwegeventil , das von der Steuereinheit intervallartig hin- und herschaltbar ist. Mit einem Öffnen des ersten Absperrorganes wird daher das Zweiwegeventil in die Position gebracht, in der die Bypassleitung geschlossen wird, und mit einem Schließen des ersten Absperrorganes wird das Zweiwegeventil in eine Position gebracht, in der die Bypassleitung geöffnet und die Kaltwasserleitung zum Mischer geschlossen wird.

Beide Absperrorgane werden von der Steuereinheit in der vorstehend beschriebenen Weise angesteuert. Bei dem zweiten Absperrorgan kann es sich ebenfalls vorzugsweise um ein elektromagnetisch betätigtes Ventil (Magnetventil mit geeignetem Stellmagneten) handeln.

Die erfindungsgemäß ausgebildete Intervallschalteinrichtung der Wechseldusche kann nachträglich bei bereits installierten Duschen angeordnet bzw. eingebaut werden. Dies lässt sich in einfacher Weise realisieren . Sie kann natürlich auch von Hause aus in Verbindung mit einer herkömmlichen Dusche installiert werden (Neuinstallation).

Wenn die erfindungsgemäße Intervallschalteinrichtung installiert worden ist, wird sie wie folgt benutzt: Der Benutzer der Dusche stellt über den bei der Dusche vorhandenen üblichen Mischer eine gewünschte Warmwassertemperatur ein. Er führt dann einen Duschvorgang mit dem auf die gewünschte Temperatur eingestellten Warmwasser durch. Soll die Dusche nunmehr als Wechseldusche betrieben werden, werden über die Bedienungseinheit geeignete Längen der Auf- und Zu-Intervalle eingestellt. Diese Intervalle können identisch oder verschieden voneinander sein, beispielsweise kann ein 30sec-Warmwasserintervalle und ein 1sec-Kaltwasserintervall eingestellt werden. Die Intervallschalteinrichtung wird dann manuell eingeschaltet. Da sich die Dusche bereits im Warmwasserabgabebetrieb befindet, wird das Absperrorgan anfangs nicht betätigt, bis das 30sec-Warmwasserintervall abgelaufen ist. Die Steuereinheit steuert dann die Absperrorgane an, so daß die Warmwasserzuleitung so-fort geschlossen wird. Es fließt somit nur noch Kaltwasser zum Duschkopf, so dass die gewünschte 1sec-Kaltwasserabgabe durchgeführt wird. Nach Beendigung des Kaltwasserintervalles werden die Absperrorgane wieder aufgesteuert, so dass nunmehr wieder Warmwasser abgegeben wird. Bei der Warmwasserabgabe fließen sowohl Heißwasser als auch Kaltwasser zum Mischer und werden von diesem in geeigneter Weise vermischt.

Die Einstellung der Kaltwasser- und Warmwasserintervalle im Wechselduschbetrieb erfolgt vorzugsweise über eine Zeituhr, die über die Bedienungseinheit betätigt wird. Die Zeituhr bildet einen Teil der Steuereinheit, die das Absperrorgan dann in bestimmten voreingestellten zeitlichen Abständen ansteuert.

Die erfindungsgemäß ausgebildete Intervallschalteinrichtung kann sowohl auf Putz als auch unter Putz installiert werden. Wenn ein bestehendes Duschsystem mit der Intervallschalteinrichtung nachgerüstet werden soll, muss ein Zugang zur Heiβwasserzuleitung und Kaltwasserzuleitung stromauf des Mischers geschaffen werden. An dieser Stelle weden die Absperrorgane in den Leitungen installiert, an die eine geeignete Steuerleitung angeschlossen wird. Die Steuerleitung wird zur Steuereinheit verlegt, die als gesonderte Einheit oder zusammen mit der Bedienungseinheit in einem Gehäuse installiert werden kann. Für einen entsprechenden Stromanschluss an die Bedienungseinheit bzw. Steuereinheit ist zu sorgen, beispielsweise Akkuanschluss oder Niederspannung.

Als Absperrorgan kann jedes beliebige bekannte Organ eingesetzt werden, beispielsweise ein Ventil, Schieber, Drehschieber, eine Klappe etc. Entsprechende Organe sind dem Installationsfachmann bekannt und müssen an dieser Stelle nicht im einzelnen beschrieben und erläutert werden.

Die Ansteuerung des Absperrorgane erfolgt vorzugsweise auf elektromagnetische Weise, so dass als Steuerleitung lediglich eine elektrische Signalleitung zu verlegen ist. Das Absperrorgan ist in diesem Fall als Solenoid-Ventil, -Schieber, -Drehschieber, -Klappe etc. ausgebildet.

Die Bedienungseinheit weist zwingend einen Ein-Aus-Schalter sowie eine Einrichtung zum manuellen Eingeben und Löschen der Längen der Auf- und Zu-Intervalle des Absperrorganes auf. Hierbei kann es sich um eine geeignete Tastatur handeln, die vorzugsweise als Touch-Screen ausgebildet ist. Darüber hinaus kann die Bedienungseinheit eine Anzeige (Display) zur Anzeige der gewünschten Warmwasser- und Kaltwasserintervalle aufweisen.

Die Steuereinheit steuert in Abhängigkeit von den eingegebenen Befehlen die Absperrorgane. Da bei der erfindungsgemäß ausgebildeten Intervallschalteinrichtung keine Dosierung des Heißwassers erfolgen muss (dieses Dosieren wird vom ohnehin bei der Dusche vorgesehenen Mischer bewirkt), ist neben der Steuerung des Zweiwegeventils lediglich ein Auf- und Zusteuern der Heißwasserenzuleitung erforderlich, so dass das Absperrorgan und die entsprechende Steuereinheit einfach ausgebildet werden können. Es handelt sich bei der Steuereinheit vorzugsweise um ein entsprechendes elektronisches Bauteil, das in geeigneter Weise programmiert sein kann, um die gewünschten Befehle auszuführen. Die Einstellung der gewünschten Intervalllängen kann hierbei über die bereits erwähnte Zeituhr erfolgen.

Es versteht sich, dass Steuereinheit und Bedienungseinheit auch als eine Einheit ausgebildet sein und ein einziges Gehäuse aufweisen können. Darüber hinaus ist es auch möglich, die Steuereinheit und Bedienungseinheit mit dem Mischer zu kombinieren, so dass sich eine Einheit ergibt.

Die vorliegende Erfindung kann natürlich nicht nur bei festinstallierten Duschköpfen Verwendung finden, sondern auch bei Handbrausen.

Wie vorstehend beschrieben, erfolgt die Betätigung der Absperrorgane vorzugsweise auf elektromagnetische Weise über ein Magnetventil, das einen geeigneten Stellmagneten aufweist. Dies schließt jedoch nicht aus, dass die Absperrorgane auch auf fluidische Weise oder sogar mechanische Weise betätigt werden kann. Hierbei wird beispielsweise ein Vorsteuerventil elektromagnetisch auf- und zugesteuert, das sich beispielsweise in einer Fluidleitung befindet, mit der das eigentliche Absperrorgan beaufschlagt und auf- und zugesteuert wird. Bei dem Fluid kann es sich um ein besonderes Fluid oder das zum Duschen verwendete Wasser handeln.

In Verbindung mit der erfindungsgemäß ausgebildeten Intervallschalteinrichtung können beliebige Mischer (Mischbatterien) Verwendung finden, beispielsweise Aufputzmischbatterien, Unterputzmischbatterien, Thermostat-Mischbatterien, sogenannte Duschpaneele etc. Wie erwähnt, können Steuereinheit und Bedienungseinheit getrennt vom Mischer ausgebildet, aber auch in diesen integriert sein.

Wenn bei der Erfindung davon die Rede ist, dass die Bedienungseinheit zum manuellen Eingeben und Löschen der Längen der Auf- und Zu-Intervalle des Absperrorganes dient, so ist hiermit auch gemeint, dass mit der Bedienungseinheit festeingestellte Programme durch manuelles Betätigen einer Taste etc. wählbar sind. Diese Programme können beispielsweise Wechselduschprogramme mit unterschiedlich langen Kalt- und Warmwasserphasen sein. Darüber kann es sich um Wechselduschprogramme mit unterschiedlicher Gesamtlänge handeln. So können beispielsweise mehrere von derartigen Programmen festinstalliert sein, die durch Betätigung einer jeweiligen Taste wählbar sind. Natürlich sieht die Erfindung auch vor, dass die Programme von der Bedienungseinheit durch manuelles Eingeben von neuen Parametern verändert werden können.

In der vorstehenden Beschreibung wurde davon ausgegangen, dass die Bedienungseinheit, wie allgemein üblich, stationär angebracht ist, beispielsweise an der Wand eines Duschraumes, insbesondere im Bereich des Mischers. Bei einer weiteren Ausführungsform der erfindungsgemäßen Intervallschalteinrichtung, die sich besonders einfach installieren und besonders bequem handhaben lässt, weist die Bedienungseinheit ein manuell handhabbares Fernsteuergerät mit Sendeteil zum Ansteuern eines der Steuereinheit zugeordneten Empfangsteiles auf.

Bei dieser Lösung ist somit die Bedienungseinheit nicht als stationäre Einheit ausgebildet, die beispielsweise auf oder in einer Wand des Duschraumes der Wechseldusche installiert werden muss. Damit entfällt bei der Installation der Intervallschalteinrichtung die Installationsarbeit für die Bedienungseinheit, so dass lediglich die Absperrorgane mit Bypassleitung und die zugehörige Steuereinheit mit Empfangsteil installiert werden müssen. Dies ist insbesondere bei der Nachrüstung von vorhandenen Duschen mit der Intervallschalteinrichtung von großer Bedeutung.

Ein weiterer Vorteil dieser Lösung besteht in einer bequemeren Handhabung für den Benutzer der Dusche. Dieser kann, da er die Bedienungseinheit bequem während des Duschens in der Hand halten kann und keine stationär installierte Einheit bedienen muss, auch während des eigentlichen Duschvorganges die Kalt/Warmwasserphasen des Wechselduschvorganges ohne weiteres verändern, so dass sich eine optimale Anpassung an die speziellen Wünsche des einzelnen Benutzers erreichen lässt. Insgesamt ergibt sich somit eine besonders bequeme Handhabungsmöglichkeit für den Benutzer der Dusche. Vorzugsweise steuert der Sendeteil des manuell handhabbaren Fernsteuergerätes den Empfangsteil per Funk an. Die Erfindung schließt jedoch nicht aus, dass eine Ansteuerung auch auf andere Weise erfolgen kann, beispielsweise mittels Infrarot, wie dies beispielsweise bei der Fernsteuerung von TV-Geräten der Fall ist. Allerdings muss in diesem Fall dafür Sorge getragen werden, dass Sendeteil und Empfangsteil nicht durch Lichtbarrieren voneinander getrennt sind. Eine solche Abschottung spielt bei der Übertragung der Signale per Funkwellen keine wesentliche Rolle, so dass letztendlich diese Ausführungsform bevorzugt wird, da hierbei der Empfangsteil auch innerhalb einer Wand etc. angeordnet sein kann.

Das Fernsteuergerät weist vorzugsweise ein wasserdichtes Gehäuse auf, damit eine Handhabung während des Duschvorganges in einer Duschkabine etc. möglich ist.

Bei den Absperrorganen handelt es sich vorzugsweise um Elektromagnetventile (Solenoidventile), die von der Steuereinheit über eine geeignete Steuerleitung mit elektrischen Impulsen zur Betätigung des Elektromagneten des Absperrorganes versorgt werden. Die Steuereinheit hat einen Empfangsteil, der die Funksignale vom Fernsteuergerät empfängt und in geeignete elektrische Signale umwandelt, die in der Steuereinheit zur Betätigung des Absperrorganes eingesetzt werden. Die Steuereinheit weist ferner vorzugsweise ein geeignetes elektronisches Bauteil auf, das über geeignete Software programmiert ist, so dass beim Empfang eines EIN-Impulses vom Empfangsteil der Steuereinheit eine Betätigung des Absperrorganes nach dem vorprogrammierten Schema erfolgt (Gesamtlänge der Wechselduschsequenz, Länge der einzelnen Kalt/Warmphasen etc.). Darüber hinaus kann durch manuelle Eingabe mit dem Fernsteuergerät eine Umprogrammierung erfolgen, beispielsweise in bezug auf die Gesamtlänge der Wechselduschsequenz, die Längen der Kalt/Warmphasen etc., so dass auf diese Weise eine sehr rasche und bequem einzustellende Veränderung der Gegebenheiten erfolgen kann.

Bei einer anderen bevorzugten Ausführungsform der Erfindung weist das Fernsteuergerät ein Bedienungspaneel auf, mit dem eine manuelle Einstellung einer Vielzahl von verschiedenen festen Programmen möglich ist. Bei dieser Ausführungsform kann der Benutzer sehr rasch von einem Wechselduschprogramm auf das andere wechseln, indem er lediglich einen Bedienungsvorgang ausführen muss. Natürlich kann das Fernsteuergerät auch ein Bedienungspaneel aufweisen, das die Einstellung einer Vielzahl von verschiedenen festen Programmen und die Variation der Gesamtzeit der Wechselduschsequenz und/ oder der Einzelzeiten der Kalt/Warmphasen ermöglicht.

Zur Bedienung kann das Fernsteuergerät herkömmliche Druckknöpfe aber auch Touch-Screen aufweisen.

Die Erfindung wird nachfolgend anhand von Ausführungsbeispielen in Verbindung mit der Zeichnung im einzelnen beschrieben. Von den Zeichnungen zeigen:
- Figur 1: eine schematische Darstellung einer mit einer Intervallschalteinrichtung versehenen Wechseldusche, die nicht unter die Erfindung füllt;
- Figur 2: eine genauere, jedoch immer noch schema- tische Darstellung der Wechseldusche der Figur 1;
- Figur 3: eine schematische Draufsicht auf eine Bedie- nungseinheit für die Wechseldusche;
- Figur 4: eine schematische Darstellung einer mit einer Intervallschalteinrichtung versehenen Wechseldusche einer anderen Ausführungsform, die ebenfalls nicht unter die Erfindung füllt;
- Figur 5: eine schematische räumliche Ansicht der Be- dienungseinheit der Ausführungsform der Fi- gur 4; und
- Figur 6: eine schematische Darstellung einer Ausführungsform einer mit einer Inter- vallschalteinrichtung versehenen Wechsel- dusche gemäß der vorliegenden Erfindung.

Die in Figur 1 schematisch dargestellte Dusche weist eine Kaltwasserzuführleitung 1 und eine Heißwasserzuführleitung 2 auf. Beide Leitungen münden in einen Mischer 3 bekannter Bauart, der eine Einrichtung zum Ein- und Ausschalten der Dusche sowie zum Mischen von Kalt- und Warmwasser aufweist. Vom Mischer 3 führt eine einzige Leitung 4, die sowohl vom Kaltwasser als auch vom Heißwasser bzw. Warmwasser durchflossen wird, zu einem üblichen Duschkopf 5. Dies entspricht einer Dusche einer herkömmlichen Bauart.

Die eigentliche Intervallschalteinrichtung wird nachfolgend beschrieben. Diese besitzt ein geeignetes Absperrorgan 6, bei dem es sich beispielsweise um ein elektromagnetisch angesteuertes Absperrventil handeln kann. Das Absperrorgan ist in die Warmwasserzuleitung 2 stromauf des Mischers 3 eingebaut. Hiermit kann die Warmwasserzufuhr zum Mischer gesperrt oder geöffnet werden. Die Betätigung des Absperrorganes erfolgt automatisch über eine geeignete Steuerleitung 7, über die elektrische Impulse zur Betätigung des Elektromagneten des Absperrorganes zugeführt werden. Die Steuerleitung 7 geht von einer Steuereinheit 8 aus, bei der es sich um ein geeignetes elektronisches Bauteil mit Programmierung handeln kann. Eine manuelle Eingabemöglichkeit von Befehlen zur Einstellung der Länge der Auf- und Zu-Zeiten des Absperrorganes 6 ist durch ein Bedienungspaneel 12 einer geeigneten Bedienungseinheit 9 gegeben, die darüber hinaus einen Ein- und Aus-Schalter 11 für die Intervallschalteinrichtung und eine Anzeige 10 für die eingestellten Intervalllängen aufweist. Eine entsprechende Stromversorgung ist nicht dargestellt.

Zur Vereinfachung ist es auch möglich, die Bedienungseinheit so zu gestalten, dass manuell nur eine Zeitdauer eingebbar ist, die sowohl für das Auf- als auch für das Zu-Intervall des Absperrorganes gilt.

Der vorstehend verwendete Begriff "Mischer" soll sowohl Mischarmaturen bekannter Bauart als auch Einzelventile für Heiß und Kalt mit nachfolgender Zusammenführung beider Leitungen zum Duschkopf abdecken.

Mit der Intervallschalteinrichtung lassen sich beliebige Zeiten für die Auf- und Zu-Intervalle (Warm/Kaltwasser) einstellen, die vorzugsweise im Sekunden- bis Minutenbereich liegen.

Figur 2 zeigt eine etwas genauere, jedoch noch immer schematische Darstellung der Dusche der Figur 1. Man erkennt, dass das in der Heißwasserleitung 2 angeordnete Absperrorgan 6 benachbart zum Mischer 3 angeordnet und mit der Steuereinheit 8 in elektrischer Verbindung steht, welche wiederum elektrisch an die Bedienungseinheit 9 angeschlossen ist. Absperrorgan 6, Steuereinheit 8 und Bedienungseinheit 9 sind hier nur schematisch angedeutet. In Wirklichkeit bilden vorzugsweise Steuereinheit 8 und Bedienungseinheit 9 eine Einheit, die vorzugsweise benachbart zum Absperrorgan 6 angeordnet ist. Steuereinheit 8 und Bedienungseinheit 9 können auch in den Mischer 3 integriert sein, so dass sich insgesamt zusammen mit dem Mischer eine einzige Einheit ergibt, die in einem einzigen Gehäuse untergebracht ist.

Figur 3 zeigt die Bedienungseinheit 9 in schematischer vergrößerter Darstellung. Gegenüber der in Figur 1.dargestellten Bedienungseinheit ist diese Einheit geringfügig abgewandelt, da sie neben der Anzeige (Display) und dem Bedienungspaneel 12 zur manuellen Eingabe von entsprechenden Parametern verschiedene Tasten 14 aufweist, mit denen festinstallierte Wechselduschprogramme manuell abrufbar sind.

In Figur 4 ist eine andere Ausführungsform einer Intervallschalteinrichtung in Verbindung mit einer teilweise dargestellten Dusche schematisch gezeigt. Die schematisch dargestellte Dusche weist eine Kaltwasserzuführleitung 1 und eine Heißwasserzuführleitung 2 auf. Beide Leitungen münden in einen Mischer 3 bekannter Bauart, der eine Einrichtung zum Ein- und Ausschalten der Dusche sowie zum Mischen von Kalt- und Warmwasser aufweist. Vom Mischer 3 führt eine einzige Leitung 4, die sowohl vom Kaltwasser als auch vom Heißwasser bzw. Warmwasser durchflossen wird, zu einem Duschkopf 5. Dies entspricht einer Dusche einer herkömmlichen Bauart.

Die eigentliche Intervallschalteinrichtung wird nachfolgend beschrieben. Diese besitzt ein geeignetes Absperrorgan 6, bei dem es sich beispielsweise um ein elektromagnetisch angesteuertes Absperrventil handeln kann. Das Absperrorgan ist in die Warmwasserzuleitung 2 stromauf des Mischers 3 eingebaut. Hiermit kann die Warmwasserzufuhr zum Mischer gesperrt oder geöffnet werden (auch nur teilweise). Die Betätigung des Absperrorganes 6 erfolgt automatisch über eine geeignete Steuerleitung 7, über die elektrische Impulse zur Betätigung des Elektromagneten des Absperrorganes zugeführt werden. Die Steuerleitung 7 geht von einer Steuereinheit 8 aus, die ein geeignetes elektronisches programmierbares und/oder festprogrammiertes Bauteil aufweisen kann. Des weiteren ist der Steuereinheit 8 ein Empfangsteil 18 zugeordnet, der von einer später beschriebenen, als Fernsteuergerät 19 ausgebildeten Bedienungseinheit mit Funksignalen angesteuert wird, um eine Ansteuerung des Absperrorganes 6 durch die Steuereinheit 8 zu veranlassen. Eine entsprechende Stromversorgung (Akku, Batterie etc.) für das Steuergerät 8 und den Empfangsteil 18 ist bei 17 dargestellt.

Die als Fernsteuergerät 19 ausgebildete Bedienungseinheit ist in Figur 5 dargestellt. Das Fernsteuergerät 19 weist einen Sendeteil (nicht gezeigt) auf, um den Empfangsteil 18 mit Funksignalen zu beaufschlagen. Das Fernsteuergerät 19 besitzt ein wasserdichtes Gehäuse 20, beispielsweise aus einem geeigneten Kunststoff. Auf der Vorderseite des Gehäuses 20 befindet sich eine Anzeige (Display) 16 zur Anzeige von eingestellten Werten, beispielsweise der Gesamtlänge der Wechselduschsequenz, der Längen der einzelnen Kalt/Warmphasen etc. Ferner sind eine EIN-Taste 21 und eine AUS-Tast 22 zum Ein- und Ausschalten der Intervallschalteinrichtung dargestellt. Über Tasten 14 lassen sich verschiedene festeingestellte Programme für den Wechselduschvorgang einstellen. Mit der schematisch bei 15 dargestellten Tastatur lassen sich diverse Parameter eingeben, beispielsweise die Gesamtzeit für die Wechselduschsequenz, Einzelheiten für die Kalt/Warmphasen etc. Die manuellen Eingabemöglichkeiten können über eine geeignete Tastatur, einen Touch-Screen etc. verwirklicht sein.

In Betrieb betritt der Benutzer der Dusche mit dem Fernsteuergerät 19 in der Hand einen geeigneten Duschraum. Er schaltet die Dusche in üblicher Weise ein und stellt über Betätigung des Mischers 3 eine geeignete Wassertemperatur ein (Warmwasser). Wenn er nunmehr die Wechseldusche betätigen will, drückt er auf dem Fernsteuergerät 19 die EIN-Taste 21. Es läuft jetzt ein festeingestelltes Wechselduschprogramm mit bestimmten abwechselnden Warm- und Kaltphasen ab. Will der Benutzer während des Wechselduschvorganges ein anderes Programm wählen, drückt er eine Taste der Tastatur 14. Will er beispielsweise die Warm/Kaltphasen dieses speziellen Programmes variieren, gibt er über die Tastatur 15 entsprechende Zeitwerte ein. Die jeweiligen Daten werden über das Display 16 angezeigt. Bei Beendigung des Wechselduschvorganges drückt der Benutzer die AUS-Taste 22.

Das Fernsteuergerät 19 besitzt ferner eine geeignete Stromquelle (nicht gezeigt), beispielsweise eine Batterie, die im Gehäuse untergebracht ist.

Figur 6 zeigt eine schematische Darstellung einer erfindungsgemäßen Ausführungsform einer Intervallschalteinrichtung bzw. Wechseldusche. Wie bei den vorhergehenden Ausführungsformen ist auch hier ein Absperrorgan 6 in der zum Mischer 3 führenden Heißwasserleitung 2 angeordnet. Eine entsprechenden Kaltwasserleitung 1 mündet ebenfalls zum Mischer, von dem eine Leitung 4 zum Duschkopf 5 abgeht. Insoweit stimmt diese Ausführungsform mit den vorstehend beschriebenen Ausführungsformen überein.

Zusätzlich besitzt diese Ausführungsform jedoch eine Bypassleitung 30, die den Mischer 3 umgeht und von der Kaltwasserleitung 1 abzweigt und in die zum Duschkopf 5 führende Leitung 4 mündet. Am Abzweigpunkt der Bypassleitung 30 von der Kaltwasserleitung 1 befindet sich ein Zweiwegeventil 32. Die Ausbildung des Zweiwegeventils 32 ist schematisch in dem vergrößerten Ausschnitt der Figur 6 dargestellt.

Beide Absperrorgane 6 und 32 werden von der Steuereinheit 8 und Bedienungseinheit 9 (hier nicht gezeigt) entsprechend angesteuert, um einen Intervallduschbetrieb bzw. Wechselduschbetrieb zu ermöglichen. Die Bypassleitung wird hierbei über das zweite Absperrorgan 32 geschlossen, wenn das erste Absperrorgan 6 geöffnet wird und umgekehrt. Das bedeutet, dass bei geöffnetem Absperrorgan 6 und geschlossener Bypassleitung Warmwasser und Kaltwasser zum Mischer 3 strömen und dort vermischt werden, so dass über die Leitung 4 zum Duschkopf Warmwasser abgegeben wird. Dies erfolgt über ein von der Bedienungseinheit 9 vorgegebenes Warmwasserintervall. Danach wird auf ein Kaltwasserintervall umgeschaltet, indem das erste Absperrorgan 6 geschlossen und die Bypassleitung geöffnet wird. Da die Bypassleitung den gleichen Durchflussquerschnitt wie die Kaltwasserleitung 1 besitzt, wird nunmehr der Duschkopf 5 ausschließlich mit Kaltwasser beaufschlagt, und zwar nicht in einer über den Mischer gedrosselten Weise. Durch erneutes Umschalten der beiden Absperrorgane wird wieder auf Warmwasser umgeschaltet usw. Wie erwähnt, hat diese Ausführungsform den Vorteil, dass im Kaltwasserintervall keine über den Mischer gedrosselte Kaltwasserabgabe erfolgt.

## Patentansprüche

1. Wechseldusche mit einer Kaltwasserzuleitung (1), einer Heißwasserzuleitung (2), einem Mischer (3), in den beide Leitungen (1, 2) münden, einem Duschkopf (5), einer einzigen vom Mischer (3) zum Duschkopf (5) führenden Leitung (4), einem Absperrorgan (6), einer das Absperrorgan (6) intervallartig auf- und zusteuernden Steuereinheit (8) und einer Bedienungseinheit (9) zum manuellen Ein- und Ausschalten des Wechselduschbetriebes und zum manuellen Eingeben und Löschen der Längen der Auf- und Zu-Intervalle des Absperrorgans (6), wobei die Wechseldusche eine den Mischer (3) umgehende, von der Kaltwasserzuleitung (1) abzweigende und in die vom Mischer (3) zum Duschkopf (5) führende Leitung (4) mündende Bypassleitung (30) aufweist, in der ein zweites Absperrorgan angeordnet ist, das von der Steuereinheit (8) intervallartig steuerbar ist, **dadurch gekennzeichnet, dass** das Absperrorgan (6) in der Heißwasserzuleitung (2) angeordnet ist und dass das zweite Absperrorgan ein am Abzweigpunkt der Bypassleitung (30) von der Kaltwasserzuleitung (1) angeordnetes Zweiwegeventil (32) ist, das von der Steuereinheit (8) intervallartig hin- und herschaltbar ist.

2. Wechseldusche nach Anspruch 1, **dadurch gekennzeichnet, dass** das Absperrorgan (6) elektromagnetisch betätigt ist.

3. Wechseldusche nach Anspruch 1 oder 2, **dadurch gekennzeichnet, dass** die Bedienungseinheit (9) eine einstellbare Zeituhr aufweist.

4. Wechseldusche nach einem der vorangehenden Ansprüche, **dadurch gekennzeichnet, dass** die Bedienungseinheit (9) eine Anzeige (10) für die eingegebenen Auf- und Zu-Intervalle des Absperrorganes (6) besitzt.

5. Wechseldusche nach einem der vorangehenden Ansprüche, **dadurch gekennzeichnet, dass** der Mischer (3) ein manuell betätigbares Mischventil ist.

6. Wechseldusche nach einem der Ansprüche 1-4, **dadurch gekennzeichnet, dass** der Mischer ein Thermostatventil umfasst.

7. Wechseldusche nach einem der vorangehenden Ansprüche, **dadurch gekennzeichnet, dass** die Bedienungseinheit (9) ein manuell handhabbares Fernsteuergerät (19) mit Sendeteil zum Ansteuern eines der Steuereinheit (8) zugeordneten Empfangsteiles (18) aufweist.

8. Wechseldusche nach Anspruch 7, **dadurch gekennzeichnet, dass** der Sendeteil des manuell handhabbaren Fernsteuergerätes (19) den Empfangsteil (18) per Funk ansteuert.

9. Wechseldusche nach Anspruch 7 oder 8, **dadurch gekennzeichnet, dass** das Fernsteuergerät (19) ein Bedienungspaneel (15, 21, 22) zur manuellen Eingabe von Ein/Ausschaltbefehlen, Befehlen zur Einstellung der Länge der Auf-Zu-Zeiten des Absperrorganes und/oder Befehlen zur Einstellung der Gesamtlänge einer Wechselduschsequenz aufweist.

10. Wechseldusche nach einem der Ansprüche 7-9, **dadurch gekennzeichnet, dass** das Fernsteuergerät (19) eine Anzeigeeinrichtung (16) zur Anzeige von Wechselduschparametern und ein Bedienungspaneel (14) zur Einstellung einer Vielzahl von verschiedenen festen Wechselduschprogrammen aufweist.

11. Wechseldusche nach einem der vorangehenden Ansprüche, **dadurch gekennzeichnet, dass** Mischer (3), Steuereinheit (8) und Bedienungseinheit (9) als eine Einheit ausgebildet sind.

## Claims

1. An alternating shower comprising a cold water supply line (1), a hot water supply line (2), a mixer (3) into which both lines (1, 2) open, a showerhead (5), a single line (4) leading from the mixer (3) to the showerhead (5), a blocking element (6), a control unit (8) controlling the blocking element (6) in an interval-like manner to open and close the same, and an operating unit (9) for manually switching on and switching off the alternating shower operation and for manually inputting and clearing the lengths of the open and closed intervals of the blocking element (6), wherein the alternating shower includes a bypass line (30) bypassing the mixer (3), branching of the cold water line (1) and opening into the line (4) leading from the mixer (3) to the shower head (5) wherein a second blocking element is arranged in the bypass line which is adapted to be controlled in an interval-like manner by the control unit (8), **characterized in that** the blocking element (6) is arranged in the hot water supply line (2) and that the second blocking element is a two-way valve (32) arranged at the branching point of the bypass line (30) from the cold water line (1) and controllable by the control unit (8) to and fro in an interval-like manner.

2. The alternating shower according to claim 1, **characterized in that** the blocking element (6) is actuated electromagnetically.

3. The alternating shower according to claim 1 or 2, **characterized in that** the operating unit (9) has an adjustable clock.

4. The alternating shower according to one of the preceding claims, **characterized in that** the operating unit (9) has a display (10) for the input open and closed intervals of the blocking element (6).

5. The alternating shower according to one of the preceding claims, **characterized in that** the mixer (3) is a mixing valve adapted to be manually actuated.

6. The alternating shower according to one of the claims 1-4, **characterized in that** the mixer comprises a thermostat valve.

7. The alternating shower according to one of the preceding claims, **characterized in that** the operating unit (9) includes a remote control device (19) adapted to be manually handled with a transmitting section for controlling a receiving section (18) associated with the control unit (8).

8. The alternating shower according to claim 7, **characterized in that** the transmitting section of the remote control device (19) controls the receiving section (18) per radio transmission.

9. the alternating shower according to claim 7 or 8, **characterized in that** the remote control device (19) includes an operating panel (15, 21, 22) for the manual input of on/off commands, commands for adjusting the length of the open and closed periods of the blocking element and/or commands for adjusting the total length of an alternating shower sequence.

10. The alternating shower according to one of the claims 7-9, **characterized in that** the remote control device (19) includes display means (16) for displaying alternating shower parameters and an operating panel (14) for adjusting a plurality of various firm alternating shower programs.

11. The alternating shower according to one of the preceding claims, **characterized in that** the mixer (3), the control unit (8) and the operating unit (9) are formed as a unit.

## Revendications

1. Douche à alternance avec une conduite d'amenée d'eau froide (1), une conduite d'amenée d'eau chaude (2), un mitigeur (3) dans lequel débouchent les deux conduites (1, 2), une pomme de douche (5), une seule conduite (4) menant du mitigeur (3) à la pomme de douche (5), un organe d'obturation (6), une unité de commande commandant l'ouverture et la fermeture de l'organe d'obturation (6) à intervalles et une unité de manipulation (9) pour mettre en et hors service manuellement le mode de douche à alternance et pour entrer et supprimer manuellement les longueurs des intervalles d'ouverture et de fermeture de l'organe d'obturation (6), la douche à alternance présentant une conduite de dérivation (30) débouchant dans la conduite (4) menant du mitigeur (3) à la pomme de douche (5), dérivant de la conduite d'amenée d'eau froide (1) et contournant le mitigeur (3), dans laquelle conduite est disposé un second organe d'obturation qui peut être commandé à intervalles par l'unité de commande (8), **caractérisée en ce que** l'organe d'obturation (6) est disposé dans la conduite d'amenée d'eau chaude (2) et **en ce que** le second organe d'obturation est une vanne à deux voies (32) disposée sur le point de dérivation de la conduite de dérivation (30) de la conduite d'amenée d'eau froide (1), laquelle vanne peut être commutée alternativement à intervalles par l'unité de commande .

2. Douche à alternance selon la revendication 1, **caractérisée en ce que** l'organe d'obturation (6) est actionné par voie électromagnétique.

3. Douche à alternance selon la revendication 1 ou 2, **caractérisée en ce que** l'unité de manipulation (9) présente une minuterie réglable.

4. Douche à alternance selon l'une quelconque des revendications précédentes, **caractérisée en ce que** l'unité de manipulation (9) possède un affichage (10) pour l'intervalle d'ouverture et de fermeture entré de l'organe d'obturation (6).

5. Douche à alternance selon l'une quelconque des revendications précédentes, **caractérisée en ce que** le mitigeur (3) est une vanne mélangeuse pouvant être actionnée manuellement.

6. Douche à alternance selon l'une quelconque des revendications 1 à 4, **caractérisée en ce que** le mitigeur comporte une vanne thermostatique.

7. Douche à alternance selon l'une quelconque des revendications précédentes, **caractérisée en ce que** l'unité de manipulation (9) présente un appareil télécommandé (19) pouvant être manipulé manuellement avec un élément d'émission pour la commande d'un élément de réception (18) associé à l'unité de commande (8) .

8. Douche à alternance selon la revendication 7, **caractérisée en ce que** l'élément d'émission de l'appareil télécommandé (19) pouvant être manipulé manuellement commande l'élément de réception (18) par radio.

9. Douche à alternance selon la revendication 7 ou 8, **caractérisée en ce que** l'appareil télécommandé (19) présente un panneau de commande (15, 21, 22) pour la saisie manuelle d'ordres de mise en et hors service, d'ordres de réglage de la longueur des durées d'ouverture et de fermeture de l'organe d'obturation et/ou d'ordres de réglage de la longueur totale d'une séquence de la douche à alternance.

10. Douche à alternance selon l'une quelconque des revendications 7 à 9, **caractérisée en ce que** l'appareil télécommandé (19) présente un dispositif d'affichage (16) pour l'affichage de paramètres de la douche à alternance et un panneau de commande (14) pour le réglage d'une pluralité de différents programmes fixes de la douche à alternance.

11. Douche à alternance selon l'une quelconque des revendications précédentes, **caractérisée en ce que** le mitigeur (3), l'unité de commande (8) et l'unité de manipulation (9) sont réalisés comme une unité.
